# FASCICULE DE BREVET EUROPEEN

(11) **EP 0 443 919 B1**
(45) Date de publication et mention de la délivrance du brevet: **22.06.1994**
(21) Numéro de dépôt: 91400391.8
(22) Date de dépôt: 15.02.1991
(51) Int. Cl.: E05D 11/10

(54) **Charnière à arrêt de porte intégré pour véhicules ou autres ouvrants**
Scharnier mit integriertem Feststeller für Fahrzeugtüre oder andere Flügel
Hinge with integral stop for vehicle doors or other closure members

(30) Priorité: 20.02.1990 FR 9002005; 11.05.1990 FR 9005884
(43) Date de publication de la demande: 28.08.1991
(73) Titulaire: COMACI Société Anonyme, F-02405 Château-Thierry (FR)
(72) Inventeur: Parizel, Francis, F-02400, Essomes sur Marne (FR); Lantenois, Daniel, F-77580, Bouleurs (FR)
(74) Mandataire: Gayraud, René

(56) Documents cités:
- EP-A- 0 255 879
- FR-A- 2 195 996
- GB-A- 2 199 072

## Description

La présente invention a pour objet une charnière à arrêt de porte intégré destinée à être montée sur les portes de véhicules automobiles, mais pouvant s'appliquer à tout système comportant des ouvrants. Généralement, la liaison entre la porte et la caisse d'un véhicule est assurée, d'une part, au moyen de deux charnières, et, d'autre part, avec un dispositif appelé "arrêté de porte" dont le but est de limiter la course d'ouverture de la porte et d'assurer deux arrêts à des positions intermédiaires de ladite porte, dites positions de parking et de pleine ouverture.

Ces dispositifs coûtent cher et présentent l'inconvénient d'être compliqués et longs à monter sur les chaînes de fabrication des véhicules.

On a cherché à regrouper les deux fonctions, charnière et arrêt de porte, notamment, dans le brevet EP 0255 879 (LUNKE & SOHN GMBH) qui décrit une charnière à arrêt de porte intégré et correspondant au préambule de la 1^{ère} revendication. Dans cette réalisation l'axe d'articulation est fixe et comporte trois bossages cylindriques sur son pourtour; cet axe d'articulation est disposé dans un alésage cylindrique prévu sur le charnon mobile, qui est muni de trois lames élastiques reposant sur une couche annulaire en élastomère. Cette réalisation a pour principal inconvénient une usure rapide de la charnière résultant des frottements à chaque rotation de l'axe et l'arrachement des lames qui ne sont maintenues en place que par la couche en élastomère ce qui ne correspond nullement à l'objectif visé. Par ailleurs, cette charnière ne permet pas en usine plusieurs montages et démontages sans détérioration, le charnon mobile devant être inséré à l'intérieur du charnon fixe.

L'invention a pour objet la réalisation d'une charnière à arrêt de porte permettant de disposer d'un arrêt de porte dès le montage de la porte; elle permet également le démontage rapide de ladite porte et supporte la gamme "peinture" du véhicule sans dégradation de ses performances ce qui constitue des avantages hautement appréciables sur les chaînes de montage des véhicules.

La charnière à arrêt de porte intégré selon l'invention, est constituée d'un charnon fixe monté sur la caisse du véhicule et d'un charnon mobile fixé sur la porte,
- un des deux charnon comporte un alésage cylindrique destiné à recevoir un axe d'articulation solidaire de l'autre charnon,
- entre l'axe d'articulation et l'alésage de l'un des deux charnons sont insérés des moyens élastiques annulaires constitués par trois lames élastiques munies de pattes.
- l'axe d'articulation comporte une partie centrale avec des bossages,
- chacune des lames élastiques comporte un bossage destiné à coopérer avec les bossages de la partie centrale de l'axe d'articulation.

Elle est caractérisé en ce que :
- l'alésage cylindrique est réalisé dans le charnon fixe, cet alésage étant pourvu d'encoches et d'évidements,
- les pattes des lames élastiques sont logées dans les encoches,
- les lames élastiques mêmes peuvent s'effacer dans les évidements prévus dans l'alésage du charnon fixe,
- l'axe d'articulation a une partie centrale de plus grand diamètre de ses deux parties extrêmes,
- les bossages sont disposés par groupe de deux à la périphérie de la partie centrale de l'axe d'articulation,
- les bossages des lames élastiques se trouvent en leur milieu et coopèrent avec les doubles bossages de l'axe d'articulation.
   Préférentiellement cette charnière est caractérisée également en ce que le charnon mobile fixé à la porte est monté à l'extrémité supérieure de l'axe d'articulation.
- Que les moyens élastiques peuvent être constitués par des lames flexibles coopérant avec un ou plusieurs dispositifs amortisseurs formés par des butées en matériau élastomère.
- Le charnon mobile peut être rendu solidaire dudit axe d'articulation par une vis serrée dans un logement de l'axe,
- Soit au moyen de cannelures complémentaires prévues dans le charnon et sur l'axe d'articulation une vis de pression se logeant dans une gorge de l'axe d'articulation assurant le maintien en translation.
- Soit au moyen de cannelures coniques réalisées dans le charnon et sur l'axe d'articulation avec une vis de blocage pour assurer le maintien en translation.
   L'invention sera mieux comprise à la lecture de la description qui suit de l'une de ses réalisations préférées donnée à titre d'exemple et à l'examen des dessins annexés sur lesquels :
- La figure 1 est une vue en élévation d'une porte de véhicule avec ses charnières selon l'invention.
- La figure 2 est une vue en élévation d'une charnière avec arrêt de porte intégré, la porte fermée.
- La figure 3 est une vue en plan de la figure 2.
- La figure 4 est une coupe de la figure 3 selon la ligne IV-IV montrant l'axe d'articulation monté.
- La figure 5 est une vue en coupe suivant la ligne V-V de la figure 4 montrant l'axe d'articulation et les moyens élastiques dans l'alésage du charnon fixe.
- La figure 6 est une vue en perspective d'une lame élastique. Les figures 7, 8A, 8B, 9A et 9B représentent différents moyens de solidarisation de l'axe d'articulation.
   Les figures 10, 11 et 12 représentant en coupe, l'axe d'articulation de la charnière selon l'invention dans trois positions différentes.
- La figure 13 est une vue en plan de la charnière avec arrêt de porte intégré selon l'invention, la porte étant ouverte au maximum.
- La figure 14 représente, en coupe, une variante de l'axe d'articulation de la charnière selon l'invention.
- La figure 15 est une vue en coupe transversale d'une variante de réalisation de la charnière à arrêt de porte intégré selon l'invention.
- La figure 16 est une vue en coupe verticale de la charnière de la figure 15 selon la ligne XVI-XVI.
- La figure 17 est une vue en perspective d'une lame élastique de la charnière de la figure 15.

Sur la figure 17 est une vue en perspective d'une lame élastique de la charnière de la figure 15. Sur la figure 1, on a représenté une porte P de véhicule automobile avec ses charnières C1 et C2. La charnière inférieure peut être une charnière de type connu, la charnière supérieure C1 étant une charnière selon la présente invention qui va être plus particulièrement décrite en se reportant aux figures 2 à 6. La charnière à arrêt C1 selon l'invention est constituée d'un charnon fixe 1 monté sur la caisse V du véhicule au moyen d'une bride la et d'un charnon mobile 2 fixé au moyen d'une bride la et d'un charnon mobile 2 fixé sur la porte P du véhicule également au moyen d'une bride 2a de façon connue en soi.

Le charnon fixe 1 comporte un alésage cylindrique 3 pourvu d'encoches 4 et d'évidements 5. Il reçoit un axe d'articulation 6 tournant entre deux paliers 7 et 8 munis de bagues autolubrifiantes 9 et 10. Ces paliers 7 et 8 sont vissés à chaque extrémité de l'alésage 3 du charnon fixe 1 pour permettre le montage de l'axe d'articulation 6. Cet axe d'articulation 6 comporte une partie centrale de plus grand diamètre, 6a munie de bossages 11 répartis à sa périphérie par groupe de deux.

Entre l'alésage 3 du charnon fixe 1 et l'axe d'articulation 6a sont insérées trois lames élastiques ou ressorts 12 (figures 4 et 5) destinées à coopérer avec les bossages 11 de l'axe d'articulation 6a.

Chaque lame élastique ou ressort 12 (figure 6) comporte en son milieu une protubérance 13 prenant appui sur les bossages 11 de l'axe d'articulation 6a et des pattes 14 destinées à venir se loger dans les encoches 4 de l'alésage 3 du charnon fixe 1 pour maintenir la lame élastique 12 en place dans ledit alésage lors de la rotation de l'axe 6.

Le charnon mobile 2 fixé sur la porte P est monté à l'extrémité supérieure de l'axe d'articulation 6 (fig.1 et 2) et est rendu solitaire dudit axe de façon que l'ouverture et la fermeture de la porte entraîne le pivotement dudit axe 6.

Cette solidarisation peut être obtenue par trois moyens représentés sur les figures 7 à 9 :
- Soit par une vis 15 serrée dans un logement 16 de l'axe 6 (fig.7).
- Soit au moyen de cannelures 17 réalisées dans le charnon mobile 2 et dans l'axe 6, une vis de pression 18 étant logée dans une gorge 19 de l'axe d'articulation 6 pour assurer un maintien en translation (fig. 8A-8B).
- Soit au moyen de cannelures coniques 20 réalisées dans le charnon mobile 2 et l'axe 6, une vis de blocage 21 assurant le maitien en translation.

Le fonctionnement de la charnière selon l'invention est le suivant :
. Lorsque l'on ouvre la porte, le charnon mobile 2 entraîne l'axe d'articulation 6 en rotation par l'intermédiaire d'une des trois liaisons décrites et représentées sur les figures 7 à 9.

La rotation de l'axe 6 amène ses bossages 11 contre le bossage 13 de chacune des lames élastiques 12 provoquant la flexion de chaque lame 12 entraînant l'effacement du bossage 13 à l'intérieur de l'évidement 5 du charnon fixe 1. C'est l'effort d'effacement des lames élastiques (ressorts) 12 qui génère un couple de manoeuvre au niveau de la porte P du véhicule.

Les pattes 14 des lames élastiques 12 logées dans les encoches 4 les empêchent de tourner sous l'effort de rotation de l'axe 6.

Les lames élastiques 12 comportent des renforts 12a de manière à assurer la rigidité du bossage 13 (figure 6). Sur les figures 10 à 12, on a représenté en coupe l'axe d'articulation 6a avec les lames élastiques 12 montées dans l'alésage 3 du charnon fixe 1 dans trois positions différentes. Comme on peut le voir sur ces figures, les bossages 11 de l'axe 6a sont disposés par groupe de deux afin d'obtenir deux points 11a et 11b de maintien sur la course de rotation de la porte, la variation du nombre de bossages 11 par groupe permettant de faire varier le nombre de points de maintien de la porte. Sur les figures, on a représenté l'axe 6a dans la position porte ouverte (fig.10) porte ouverte en position parking (fig.11) et porte fermée (fig.12).

Bien entendu, le nombre de bossages et de lames élastiques peut être moindre ou plus élevé pour obtenir des efforts de manoeuvre différents.

Par exemple, on a représenté sur la figure 14 une variante de réalisation de la charnière selon l'invention dans laquelle chaque moyen élastique est constitué de deux lames superposées, 12 et 12′. Ces lames peuvent avoir une configuration identique ou bien être différentes selon l'effort de manoeuvre que l'on désire obtenir.

De même, les angles sont donnés à titre d'exemples et ne sont pas limitatifs.

La butée pleine ouverture est assurée par une patte 22 du charnon mobile 2 qui vient au contact avec une portée 23 du charnon fixe 1 comme représenté sur la figure 13 qui montre, en plan, la charnière selon l'invention, la porte du véhicule ouverte au maximum.

Par ailleurs, le dispositif d'arrêt de porte précédemment décrit peut être inversé. Dans cette réalisation, l'axe d'articulation 6 avec sa partie centrale 6a, comportant des bossages 11 et les lames élastiques 12 destinées à coopérer avec les bossages 11 de l'axe d'articulation 6a sont-disposés dans le charnon mobile 2.

Une variante de réalisation de la charnière à arrêt de porte intégré va maintenant être décrite. Cette réalisation a pour objet de renforcer la résistance des lames élastiques et d'augmenter ainsi leur longévité.

Dans cette variante de réalisation on insère des butées en matériau élastique entre les lames 12 et l'alésage 3 du charnon fixe 1.

Ces butées disposées dans des logements prévus à cet effet dans le corps du charnon fixe, jouent un rôle d'amortisseur ou de ressort. Lors de la rotation de l'axe 6 du charnon mobile 2 lesdites butées élastiques sont comprimées et permettent d'obtenir des couples de manoeuvre importants.

Par ailleurs, la configuration des lames élastiques 12 est modifiée.
Dans la réalisation précedemment décrite ces lames comportaient chacune, trois pattes de fixation 14 ainsi que trois renforts 12a, destinés à assurer la rigidité du bossage 13. La lame élastique selon la variante ne comporte plus qu'un bord ou rebord continu plié assurant plus de rigidité à ladite lame.

En se reportant aux figures 15 et 16, on retrouve en coupe le charnon fixe 1 comportant un alésage cylindrique 3 pourvu d'encoches 4 et d'évidements 5 ; un axe d'articulation 6 tournant entre deux paliers 7 et 8 munis de bagues autolubrifiantes 9 et 10, lesdits paliers étant vissés à chaque extrémité de l'alésage 3 du charnon fixe 1. L'axe d'articulation comporte des bossages 11 dans sa partie centrale 6a. Entre l'alésage 3 du charnon fixe 1 et l'axe d'articulation 6a, sont insérées trois lames flexibles 12 qui coopèrent avec les bossages 11 de l'axe d'articulation. Au dos de chaque lame élastique 12 sont insérées des butées 30 également élastiques disposées dans des logements 31 prévus dans l'alésage 3 du charnon 1 fixe. Ces butées élastiques se présentent sous la forme d'un profilé, en matériau élastomère ou analogue, ayant une section lui permettant d'épouser d'un côté, sur le dos de la lame 12, la forme du bossage 13, et de l'autre de se loger et de s'y maintenir, dans la rainure constituant son logement 31 prévu dans l'alésage 3 du charnon fixe 1.

Par ailleurs, comme représenté sur la figure 17, chaque lame élastique ou flexible 12 avec son bossage 13 ne comporte plus qu'un rebord 32, obtenu par pliage ou emboutissage, à la place des pattes 14 de la précédente réalisation. Ce rebord continu 32 présente en son milieu, un enfoncement 32a, destiné à éviter tout jeu lorsqu'il est engagé dans l'encoche 4 de l'alésage 3 du charnon fixe 1. Ce rebord 32 donne plus de rigidité dans le sens longitudinal à la lame 12.

Le fonctionnement de cette charnière est le suivant : lors de l'ouverture de la porte, l'axe d'articulation 6 pivote.
La rotation de l'axe 6 amène ses bossages 11 contre le bossage 13 de chaque lame flexible 12 provoquant la flexion de celle-ci et la compression de la butée 30 en élastomère qui se trouve derrière elle.
L'effort d'effacement du bossage 13 ainsi que la compression de la butée 30 génèrent un couple important tout en assurant une meilleure tenue à la fatigue des lames 12. Par ailleurs, le bord 32 embouti des lames 12, assure un meilleur maintien dans les encoches 4, sans jeu, lors de la rotation de l'axe 6.

La charnière avec arrêt de porte intégré selon l'invention permet, sur les chaînes de fabrication de véhicules de monter rapidement les portes, de les positionner et ensuite de les retirer pour le passage de la caisse dans le bain de peinture et leur remontage rapide et définitif et, en outre, assure un arrêt de porte dès le premier montage ;
Bien entendu, la présente invention peut s'appliquer à tout autre ouvrant dont on désire obtenir plusieurs points d'ouverture.

## Revendications

1. Charnière à arrêt de porte intégré pour véhicules ou autres ouvrants constitué d'un charnon fixe (1) monté sur la caisse du véhicule et d'un charnon mobile (2) fixé sur la porte,
- un des deux charnons (1,2) comporte un alésage cylindrique destiné à recevoir un axe d'articulation (6) solidaire de l'autre charnon (1,2),
- entre l'axe d'articulation (6) et l'alésage de l'un des deux charnons (1,2) sont insérés des moyens élastiques annulaires constitués par trois lames élastiques (12) munies de pattes (14),
- l'axe d'articulation (6) comporte une partie centrale (6a) avec des bossages (11),
- chacune des lames élastiques (12) comporte un bossage (13) destiné à coopérer avec les bossages (11) de la partie centrale (6a) de l'axe d'articulation (6),
caractérisé en ce que l'alésage cylindrique est réalisé dans le charnon fixe (1), cet alésage étant pourvu d'encoches (4) et d'évidements, (5)
- les pattes (14) des lames élastiques (12) sont logées dans les encoches (4),
- les lames élastiques (12) mêmes peuvent s'effacer dans les évidements (5) prévus dans l'alésage du charnon fixe (1),
- l'axe d'articulation a une partie centrale de plus grand diamètre que le diamètre de ses deux parties extrêmes,
- les bossages (11) sont disposés par groupe de deux à la périphérie de la partie centrale (6a) de l'axe d'articulation (6),
- les bossages (13) des lames élastiques (12) se trouvent en leur milieu et coopèrent avec les doubles bossages (11) de l'axe d'articulation.

2. Charnière à arrêt de porte intégré pour véhicule ou autres ouvrants selon la revendication 1 caractérisée en ce que les moyens élastiques peuvent être constitués par deux lames élastiques (12-12′) superposées (fig. 14).

3. Charnière à arrêt de porte intégré pour portes de véhicules ou autres ouvrants selon l'une quelconque des revendications 1 à 2 caractérisées en ce que l'on insère entre chaque lame élastique (12) et l'alésage (3) du charnon fixe (1) une butée (30) en matériau élastique constituée par un profilé ayant une section lui permettant d'épouser, d'une part, la forme de la lame (12) et, d'autre part, son maintien dans le logement (31) prévu dans l'alésage (3) du charnon fixe (1).

4. Charnière à arrêt de porte intégré pour portes de véhicules ou autres ouvrants selon la revendication 3 caractérisée en ce que les lames élastiques (12) sont pourvues d'un rebord continu (32) avec un enfoncement (32a).

5. Charnière à arrêt de porte intégré pour véhicule ou autres ouvrants selon l'une quelconque des revendications 1 à 4 caractérisée en ce que le charnon mobile (2) fixé à la porte (P) est monté à l'extrémité supérieure de l'axe d'articulation (6) auquel un moyen de blocage le rend solitaire.

## Patentansprüche

1. Scharnier mit integriertem Türanschlag für Fahrzeugtüren u.ä., bestehend aus einem feststehenden Scharnierteil (1) am Fahrzeugkasten und einem beweglichen Scharnierteil (2) an der Fahrzeugtür, wobei
- eines der beiden Scharnierteile (1, 2) eine zylindrische Bohrung zur Aufnahme eines Drehbolzens (6) aufweist, der fest mit dem anderen Scharnierteil (1, 2) verbunden ist,
- in dem Drehbolzen (6) und der in einem der Scharnierteile (1, 2) angebrachten Bohrung ringförmige elastische Mittel eingefügt sind, die aus drei mit Laschen (14) versehenen elastischen Lamellen (12) bestehen,
- der Drehbolzen (6) einen Kern (6a) mit Wulsten (11) besitzt,
- jede der elastischen Lamellen (12) einen Wulst (13) besitzt, der mit den Wulsten (11) des Kerns (6a) des Drehbolzens (6) zusammenwirkt,
**dadurch gekennzeichnet,** **daß** die zylindrische Bohrung in dem feststehenden Scharnierteil (1) angebracht sowie mit Nuten (4) und Aussparungen (5) versehen ist, wobei
- die Laschen (14) der elastischen Lamellen (12) in den Nuten (4) sitzen,
- die elastischen Lamellen (12) selbst in den Aussparungen (5) Platz finden, die in der Bohrung des feststehenden Scharnierteils (1) angebracht sind,
der Drehbolzen einen Mittelteil besitzt, dessen Durchmesser größer ist als der der Endteile,
- die Wulste paarweise auf dem Umfang des Kerns (6a) des Drehbolzens (6) angebracht sind,
- die Wulste (13) auf den elastischen Lamellen (12) sich in deren Mitte befinden und mit den doppelten Wulsten (11) des Drehbolzens zusammenwirken.

2. Scharnier mit integriertem Türanschlag für Fahrzeugtüren u.ä. nach Patentanspruch 1, dadurch gekennzeichnet, daß die elastischen Mittel aus zwei übereinanderliegenden elastischen Lamellen (12, 12′) bestehen können (Fig. 14).

3. Scharnier mit integriertem Türanschlag für Fahrzeugtüren u.ä. nach Patentanspruch 1 und 2, dadurch gekennzeichnet, daß zwischen jeder elastischen Lamelle (12) und der in dem feststehenden Scharnierteil (1) angebrachten Bohrung (3) ein aus elastischem Material bestehender Anschlag (30) aus einem Profil eingefügt ist, das einerseits seine Anpassung an die Form der Lamelle (12) und andererseits sein festhalten in der Aufname (31) erlaubt, die in der Bohrung (3) in dem feststehenden Scharnierteil (1) angebracht ist.

4. Scharnier mit integriertem Türanschlag für Fahrzeugtüren u.ä. nach Patentanspruch 3, dadurch gekennzeichnet, daß die elastischen Lamellen (12) mit einer durchgehenden Krempe (32) versehen sind, die eine Einbuchtung (32a) aufweist.

5. Scharnier mit integriertem Türanschlag für Fahrzeugtüren u.ä. nach Patentanspruch 1 bis 4, dadurch gekennzeichnet, daß das an der Tür (P) befestigte bewegliche Scharnierteil (2) am oberen Ende des Drehbolzens (6) montiert ist und mit diesem durch ein Mittel zum Blockieren fest verbunden wird.

## Claims

1. Integrated door edge hinge for vehicle or other openable doors constituted by a fixed hinge leaf (1) mounted on the body of the vehicle and a mobile hinge leaf (2) secured to the door,
- one of the two leaf hinges (1, 2) comprises a cylindrical bore for receiving a hinge pin (6) integral with the other hinge leaf (1, 2),
- annular elastic means constituted by three spring rods (12) fitted with brackets (14) are inserted at the the hinge pin (6) and the bore of one of the two hinge leaves (1, 2),
- the hinge pin (6) comprises a central portion (6a) with bosses (11),
- each of the spring rods (12) comprises a boss (13) intended to cooperate with the bosses (11) of the central portion (6a) of the hinge pin (6),
wherein the cylindrical bore is embodied in the fixed hinge leaf (1), this bore being provided with notches (4) and recesses (5),
- the brackets (14) of the spring rods (12) are housed in the notches (4),
- the spring rods (12) may be extinguished in the recesses (5) provided in the bore of the fixed hinge leaf (1),
- the hinge pin has a central portion with a diameter larger than the diameter of its two extreme portions,
- the bosses (11) are disposed in groups of two at the periphery of the central portion (6a) of the hinge pin (6),
- the bosses (13) of the spring rods (12) are located at their middle and cooperate with the double bosses (11) of the hinge pin.

2. Integrated door edge hinge for a vehicle or other openable doors according to claim 1, wherein the elastic means may be constituted by two superimposed spring rods (12-12′) (fig. 14).

3. Integrated door edge hinge for vehicle or other openable doors according to any one of claims 1 to 3, wherein a stop (30) made of an elastic material is inserted between each spring rod (12) and the bore (3) of the fixed hinge leaf (1), said stop being constituted by a profile having a section enabling it to firstly marry the shape of the spring rod (12), and secondly keep it inside the housing (31) provided in the bore (3) of the fixed hinge leaf (1).

4. Integrated door edge hinge for vehicle or other openable doors according to claim 3, wherein the spring rods (12) are provided with a continuous edge (32) with an indentation (32a).

5. Integrated door edge hinge for vehicle or other openable doors according to any one of claims 1 to 4, wherein the mobile hinge leaf (2) fixed to the door (P) is mounted at the upper extremity of the hinge pin (6) rendered integral with a locking device.
